# EUROPÄISCHE PATENTSCHRIFT

(11) **EP 0 049 297 B1**
(45) Veröffentlichungstag und Bekanntmachung des Hinweises auf die Patenterteilung: **04.04.1984**
(21) Anmeldenummer: 80105967.6
(22) Anmeldetag: 02.10.1980
(51) Int. Cl.: D03D 47/27

(54) **Steuereinrichtung für die Düsen einer Strahleintrag-Webmaschine**
Control device for the nozzles of a jet-projection loom
Dispositif de commande pour les tuyères d'un métier à tisser à insertion par jet

(43) Veröffentlichungstag der Anmeldung: 14.04.1982
(73) Patentinhaber: GEBRÜDER SULZER AKTIENGESELLSCHAFT, CH-8401 Winterthur (CH)
(72) Erfinder: Simson, Dionizy, CH-8400 Winterthur (CH); Walch, Hansjörg, CH-8472 Seuzach (CH)

## Beschreibung

Die Erfindung betrifft eine Steuereinrichtung für die Düsen einer Strahleintrag-Webmaschine, insbesondere für eine Lufteintrag-Maschine mit Wanderfeld und sogenannten, entlang dem Eintragsweg angeordneten Hilfsdüsen.

Bei einer bekannten Einrichtung dieser Art (DE-OS 2145 256) befindet sich in einem Druckraum ein auf einer Welle rotierender Drehschieber von scheibenförmiger Gestalt. In der rotierenden Scheibe befindet sich eine Öffnung, welche über mehreren Austrittsöffnungen für den Anschluß von Düsen hinweg läuft.

Eine Schwierigkeit bei dieser Ausführungsform besteht darin, daß der Drehschieber über der die Luftaustrittsöffnungen enthaltenden Grundplatte des Druckbehälters gleitend hinweg läuft, wodurch die Abdichtung zwischen beiden Teilen beeinträchtigt werden kann. Insbesondere kann an den weiter außen liegenden Stellen des Drehschiebers infolge des höheren Radius mehr Abrieb entstehen als an der inneren Partie des Drehschiebers. Dadurch kann während des Betriebes ungleiche Dichtigkeit an den äußeren und inneren Stellen des Drehschiebers entstehen. Der ungleiche Abrieb läßt sich bei dieser Ausführungsform mit scheibenförmigem Drehschieber während des Betriebes nicht ohne weiteres ausgleichen.

Ferner ist die Zahl der am Druckraum anschließbaren Düsen begrenzt, so daß sich die bekannte Bauart für Webmaschinen mit hoher Webbreite und zahlreichen Hilfsdüsen nicht eignet.

Der Erfindung liegt die Aufgabe zugrunde, eine besonders in dieser Hinsicht verbesserte Steuereinrichtung zu schaffen.

Die Erfindung liegt in einem ortsfesten, trommelförmigen Druckbehälter und einem darin rotierenden, zylinderförmigen Steuerschieber, wobei der Druckbehälter auf dem Umfang mehrere, gegeneinander versetzt, vorzugsweise schraubenförmig angeordnete Austrittsöffnungen für den Anschluß der Düsen und der Steuerschieber einen sich über die ganze Länge des Steuerschiebers erstreckenden, im wesentlichen achsparallel verlaufenden Schlitz aufweisen.

Hierdurch wird es möglich, den geschlitzten, zylinderförmigen Steuerschieber entweder bereits bei Beginn des Betriebes unter leichte Vorspannung in radialer Richtung zu setzen oder eine leichte Radialspannung während des Betriebes am Steuerschieber durch den im Druckraum vorhandenen Druck des Mediums zu erzeugen (im Folgenden ist als Druckmedium z. B. Luft angenommen). Es wird somit dafür gesorgt, daß der zylinderförmige Steuerschieber immer unter voller Dichtigkeit bzw. Dichtungswirkung auf dem Innenumfang des trommelförmigen Druckbehälters läuft. Auch bei allmählicher Abnützung der Teile infolge Abriebes entsteht selbsttätig ausreichende Dichtigkeit, so daß Leckverluste vermieden werden können.

Bei der erfindungsgemäßen Steuereinrichtung läßt es sich auch, wie im folgenden nähe. beschrieben wird, leicht erreichen, daß diejenigen Luftaustrittsöffnungen des Druckbehälters, die zu Düsen gehören, welche z. B. während des gesamten Schußeintrages blasen sollen, durch einfache Bypaßkanäle länger mit Luft gespeist werden, als andere, hierfür nicht bestimmte, am Eintragsweg befindliche Düsen.

Weitere Merkmale ergeben sich aus der folgenden Beschreibung von Ausführungsbeispielen in Verbindung mit der Zeichnung und den Ansprüchen.

Fig. 1 ist ein Längsschnitt durch eine erfindungsgemäß ausgebildete Steuereinrichtung,
Fig. 2 und 3 sind Schnitte nach den Linien 11/11 bzw. III/III in Fig. 1,
Fig. 4 veranschaulicht eine Abwicklung am Innenumfang des Druckbehälters nach Fig. 1 und
Fig. 5 ist ein zugehöriges Steuerdiagramm.

Auf dem Gestell 1 einer nicht dargestellten Lufteintrag-Webmaschine ist eine als Ganzes mit 2 bezeichnete Steuertrommel befestigt. Sie besteht aus einem Zylinder 3 und zwei stirnseits auf diesen aufgesetzte, im wesentlichen scheibenförmige Deckel 4, 5. In diesen ist unter Zwischenlage von Kugellagern 6 und einer Dichtung 7 eine Hohlwelle 8 gelagert. Diese trägt an dem in Fig. 1 linken Ende eine Zahnscheibe 9, über die ein Zahnriemen 11 gelegt ist. Von ihm aus wird die Hohlwelle 8 während des Betriebes synchron mit der Hauptwelle der Webmaschine entsprechend Pfeil 12 angetrieben.

Von der Hohlwelle 8 ist mittels zwei Stiften 13 ein zylinderförmiger, rotierender Steuerschieber 14 angetrieben, der einen achsparallel verlaufenden Schlitz 15 aufweist. Die in der Hohlwelle befestigten Stifte 13 ragen in der Mitte 30 des sich z. B. über ca. 280° erstreckenden Umfangssektors des Drehschiebers 14 in in diesem angebrachte Bohrung 81 unter geringem Spiel, die sich gegenüber der Mitte 82 des Axialschlitzes 15 befinden. Dadurch ist der Drehschieber 14 mit der Hohlwelle 8 auf Drehung gekuppelt. Bei Abnutzung der Teile 3, 14 bleibt er jedoch immer in gleichmäßiger Anlage am Zylinder 3.

Der Zylinder 3 besitzt Bohrungen 16, an denen Luftleitungen 17 für mehrere Düsen der Webmaschine angeschlossen sind. Diese sogenannten Hilfsdüsen sind entlang dem Eintragsweg für den Schußfaden angebracht. Durch sie wird jeweils die Fadenspitze in Richtung des Eintragsweges weiter getragen.

Während des Betriebes wird gemäß Pfeil 18 Druckluft in die Hohlwelle 8 eingeleitet. Sie tritt durch in der Welle 8 befindliche Bohrungen 22 in den Raum 19. Durch die im Druckraum 19 befindliche Luft wird der Rotationsschieber 14 unter leichter Aufweitung ständig gegen den Innenumfang 41 des Zylinders 3 gedrückt, so daß er dichtend und gleitend auf diesem läuft. Der Überströmschlitz 15 des Steuerschiebers 14 läuft sukzessive über die schraubenförmig in dem Zylinder 3 befindlichen Luftaustrittsbohrungen 16, so daß die Leitungen 17 nacheinander mit Luft gespeist werden.

Der Zylinder 3 enthält auf demjenigen Kreis seines Innenumfangs, auf welchem die in Fig. 1 rechte Bohrung 16 liegt, weitere Bohrungen 16a bis 16e, in welche parallel zur Hohlwelle 8 verlaufende, im Zylinder 3 angebrachte Zusatzbohrungen 5, 25a bis 25e münden. Der Deckel 5 enthält ferner einen sich z. B. über zirka 160° erstreckenden Bypass-Kanal 26, welcher gegenüber einem Teil der Kanäle 25, 25a bis 25e gestellt ist. Durch Verdrehen des Deckels 5 kann der Bypass-Kanal 26 über eine wählbare Anzahl von Bohrungen 25, 25a bis 25e gestellt und damit verstellt werden. In Fig. 3 steht der Bypass-Kanal 26 gegenüber den Kanälen 25, 25a bis 25c, so daß diese Kanäle durch den Bypass-Kanal 26 miteinander verbunden sind.

Für den Betrieb gemäß dem Diagramm nach Fig. 5 ist angenommen, daß sechs Steuertrommeln gemäß Fig. 1 bis 4 entlang der mit B bezeichneten, auf der Abzisse von Fig. 5 aufgetragenen Webbreite der Webmaschine angeordnet sind. Die sechs Steuertrommein sind mit 31 bis 36 bezeichnet. Jeweils die ersten vier an den Luftzuführungsleitungen 17 angeschlossenen Düsen erhalten von dem Öffnungszeitpunkt 37 bzw. 37a bis 37c an bis zum Schließzeitpunkt 38 bzw. 38a bis 38c Luft, so daß sie in dem mit 39 bezeichneten, für alle vier Düsen gleich langen Zeitraum blasen. Die in Fig. 1 und 2 rechte Anschlußleitung 17 sowie die zugehörige Düse erhält Luft von ihrem Öffnungszeitpunkt 37d an bis zum Schließzeitpunkt 38d, der bei Ende der auf der Ordinate aufgetragenen Eintragsdauer bzw. des Drehwinkels A der Hauptwelle der Webmaschine liegt.

Bei den Steuertrommeln 32 bis 36 liegt ein entsprechender Verlauf der Blasluft an den zugehörigen Düsen vor, jedoch liegt das jeweilige Blasprofil für die Düsen etwas später als bei der jeweiligen, vorhergehenden Steuereinrichtung. Bei jeder Steuertrommel bläst die der letzten, jeweils rechts angedeuteten Blasdauer entsprechende Düse bis zum Eintragsende. Dies wird durch die jeweilige Kommunikation zwischen den Bohrungen 16 der in Fig. 1 rechten Anschlußleitung 17 und der zugehörigen Axialkanäle 25, 25s bis 25e sowie dem Bypass-Kanal 26 erzielt. Durch Verdrehen des Deckels 5 und Verändern der Position des Bypass-Kanales 26 kann die Blasdauer der jeweils letzten Düse der einzelnen Steuertrommeln 31 bis 36 verändert werden.

Wenn nach längerer Betriebsdauer an den Laufflächen 41,42 der Teile 3,14 Abrieb entsteht, so wird automatisch durch den Druck im Raum 19 sowie infolge der Zentrifugalkraft des Steuerschiebers 14 dieser etwas mehr aufgeweitet, so daß er mit seiner Lauffläche 42 ständig dicht auf der Fläche 41 des Zylinders 3 läuft.

Bei einer abgewandelten Ausführungsform wird ein Rotationssteuerschieber 14 verwendet, der bereits beim Zusammenbau der Teile unter Vorspannung auf der inneren Lauffläche 41 des Zylinders 3 aufliegt. Der Steuerschieber 14 kann z. B. aus einem Kunststoff bestehen, so daß die Teile schmierungsfrei aufeinander laufen können. Dadurch bleiben auch die Luft, die Hilfsdüsen sowie Schußfaden und Gewebe frei von Schmiermittel.

Die Anzahl der über die Webbreite B verwendeten Steuereinrichtungen kann selbstverständlich auch mehr als sechs betragen. Auch kann jede einzelne Steuertrommel mehr als fünf Anschlußleitungen für fünf zugehörige Düsen aufweisen. Schließlich ist es möglich, an jede Anschlußleitung 17 z. B. oder drei Düsen anzuschließen, so daß diese zu gleicher Zeit Luft erhalten. Schließlich kann eine Steuertrommel gemäß Figuren 1 bis 4 auch zur Steuerung einer auf der Schußseite der Webmaschine außerhalb des Webfaches angeordneten, sogenannten Haupteintragsdüse verwendet werden.

Der Schlitz 15 des Rotationsschiebers 14 braucht nicht vollständig parallel zur Welle 8 zu verlaufen, er kann beispielsweise auch schraubenförmig gestaltet sein. Dabei kann er im Sinne der Schraubenform der Anordnung der Bohrungen 16, jedoch mit anderer Neigung verlaufen oder aber in einem entgegengesetzt gerichteten Schraubensinn. Die Weite des Schlitzes 15 kann ebenfalls verschieden gestaltet sein.

## Patentansprüche

1. Steuereinrichtung für die Düsen einer Strahleintrag-Webmaschine, gekennzeichnet durch einen ortsfesten, trommelförmigen Druckbehälter (2) und einen darin rotierenden, zylinderförmigen Steuerschieber (14), wobei der Druckbehälter (2) auf dem Umfang mehrere, gegeneinander versetzt, vorzugsweise schraubenförmig angeordnete Austrittsöffnungen (16) für den Anschluß der Düsen und der Steuerschieber (14) einen sich über die ganze Länge des Steuerschiebers (14) erstreckenden, im wesentlichen achsparallel verlaufenden Schlitz (15) aufweisen.

2. Einrichtung nach Anspruch 1, dadurch gekennzeichnet, daß der Druckbehälter (2) eine mit wenigstens einer Öffnung (22) versehene Hohlwelle (8) enthält, mit welcher der Steuerschieber (14) auf Drehung gekuppelt ist und durch welche das Druckmedium dem Druckbehälter (2) zugeführt ist.

3. Einrichtung nach den Ansprüchen 1 und 2, gekennzeichnet durch mindestens ein radial gestelltes Element (13) zur Verbindung von Hohlwelle (8) mit Steuerschieber (14), welches Element in der Mitte (30) des Umfangssektors des Steuerschiebers (14) an diesem angreift.

4. Einrichtung nach den Ansprüchen 1 bis 3, dadurch gekennzeichnet, daß der Steuerschieber (14) in seiner Mitte (30) unter Bewegungsmöglichkeit in radialer Richtung mit dem Verbindungselement (13) auf Drehung gekuppelt ist.

5. Einrichtung nach einem der vorhergehenden Ansprüche, dadurch gekennzeichnet, daß bei mindestens einer Düsenanschlußöffnung (16) des Druckbehälters (2) wenigstens eine zusätzliche, im Druckbehälter (2) enthaltene, mit dem Innenraum (19) des Druckbehälters (2) in Verbindung stehende, versetzt zu der Düsenanschlußöffnung (16) angeordnete Bohrung (16a-e) vorgesehen ist, welche über einen Bypasskanal (25a-e, 26) Verbindung mit der betreffenden Düsenanschlußöffnung (16) hat.

6. Einrichtung nach einem der vorhergehenden Ansprüche, dadurch gekennzeichnet, daß der Bypasskanal für die Zusatzbohrung (16a- e) und die zugehörige Düsenanschlußöffnung (16) durch achsparallele, im Mantel (3) des Druckbehälters (2) befindliche Bohrungen (25a-e) und einen diese verbindenden, in einem stirnseitigen Deckel (5) des Druckbehälters (2) angebrachten Kanal (26) gebildet ist.

## Claims

1. Control device for the nozzles of a jet insertion power loom, characterized by a stationary drum-shaped pressure reservoir (2) and a cylindrical slide valve (14) rotating therein, said pressure reservoir (2) having on its circumference several staggered preferably helically arranged outlets (16) for connection of the nozzles, and said rotary slide valve (14) having a substantially axial-parallel slit (15) extending over the entire length of the slide valve (14).

2. Device according to claim 1, characterized in that the pressure reservoir (2) comprises a tubular shaft provided with at least one opening (22), with which the rotary slide valve (14) is coupled for rotation, and through which the pressure medium is supplied to the pressure reservoir (2).

3. Device according to claims 1 and 2, characterized by at least one radial element (13) for connecting the tubular shaft (8) with the rotary slide valve (14), said element acting upon the center of the circumferential sector of the slide valve (14).

4. Device according to claims 1 to 3, characterized in that the rotary slide valve (14) is coupled in its center with the connecting element (13) for rotation, permitting movement in radial direction.

5. Device according to any of the preceding claims, characterized in that with at least one nozzle connecting bore (16) of the pressure reservoir (2), at least one additional bore (16a- e) is provided which is connected with the interior (19) of the pressure reservoir (2) and is arranged staggered to the nozzle connecting bore (16), this additional bore being connected over a bypass channel (25a- e, 26) with the respective nozzle connecting bore (16).

6. Device according to any of the preceding claims, characterized in that the bypass channel for the auxiliary bore (16a- e) and the respective nozzle connecting bore (16) is formed by axial-parallel bores (25a- e) provided in the jacket (3) of the pressure reservoir (2) and by a channel (26) arranged in a front cover (5) of the pressure reservoir (2) and connecting said axial-parallel bores (26a- e).

## Revendications

1. Dispositif de commande pour les tuyères d'un métier à tisser à insertion par jet, caractérisé par un réservoir fixe (2) de pression en forme de tambour et un tiroir (14) en forme de cylindre pouvant tourner dans le réservoir, le réservoir (2) de pression présentant à sa périphérie plusieurs ouvertures (16) de sortie décalées les unes par rapport aux autres, disposées de préférence en hélice pour le raccordement des tuyères, et le tiroir (14) présentant une fenêtre (15) qui s'étend à peu près parallèlement à l'axe, sur toute la longueur du tiroir (14).

2. Dispositif selon la revendication 1, caractérisé en ce que le réservoir (2) de pression contient un arbre creux (8) présentant au moins une ouverture (22), qui est accouplé en rotation avec le tiroir (14) et par lequel le fluide sous pression du réservoir (2) de pression est conduit.

3. Dispositif selon les revendications 1 et 2, caractérisé par au moins un élément (13) placé radialement pour relier l'arbre creux (8) au tiroir (14), lequel élément est en prise avec le milieu (30) des secteurs périphériques du tiroir (14).

4. Dispositif selon les revendications 1 à 3, caractérisé en ce que le tiroir (14) est accouplé en rotation en son milieu (30) à élément (13) de liaison de façon à pouvoir se déplacer dans une direction radiale.

5. Dispositif selon les revendications précédentes, caractérisé en ce que, pour au moins une ouverture (16) de raccordement de tuyères du réservoir (2) de pression, est prévu au moins un autre alésage (16a-16e) inclus dans le réservoir (2) de pression, en communication avec la chambre intérieure (19) du réservoir (2) de pression et décalé par rapport à l'ouverture (16) de raccordement de la tuyère, lequel alésage est en communication par un canal de dérivation (25a-e, 26) avec l'ouverture correspondante (16) de raccordement de tuyère.

6. Dispositif selon les revendications précédentes, caractérisé en ce que le canal de dérivation pour l'autre alésage (16a-e) et l'ouverture correspondante (16) de raccordement de tuyère est constitué d'alésages parallèles (25a-e) se trouvant dans l'enveloppe (3) du réservoir (2) de pression et d'un canal (26) les reliant et ménagé dans un couvercle frontal (5) du réservoir (2) de pression.
